# EUROPÄISCHE PATENTSCHRIFT

(11) **EP 0 109 472 B1**
(45) Veröffentlichungstag und Bekanntmachung des Hinweises auf die Patenterteilung: **10.09.1986**
(21) Anmeldenummer: 82810448.9
(22) Anmeldetag: 26.10.1982
(51) Int. Cl.: D03D 49/12

(54) **Einrichtung zum Spannen einer Webkette an einer Webmaschine**
Warp tensioning device on a weaving loom
Dispositif pour tendre la chaîne à une machine à tisser

(43) Veröffentlichungstag der Anmeldung: 30.05.1984
(73) Patentinhaber: GEBRÜDER SULZER AKTIENGESELLSCHAFT, CH-8401 Winterthur (CH)
(72) Erfinder: Pfarrwaller, Erwin, CH-8405 Winterthur (CH)

## Beschreibung

Die Erfindung betrifft eine Einrichtung zum Spannen einer Webkette an einer Webmaschine, enthaltend ein unter Federwirkung stehendes stangenartiges Spannelement und einen Tragbaum, auf dem das Spannelement mehrfach abgestützt ist und um dessen Achse das Spannelement schwenkbar angeordnet ist. Es soll sich um ein starres, in sich nicht federndes Spannelement handeln.

Gemäss der französischen Patentpublikation Nr. 2 252 275 ist eine derartige Einrichtung beschrieben, wobei das Spannelement mit 2 und der Tragbaum mit 19 bezeichnet sind. Das Spannelement ist innerhalb der Längserstreckung des Kettbaumes, soweit er mit Kettfäden bewickelt ist, gegenüber dem Tragbaum abgestützt. Der Tragbaum seinerseits ist an beiden Enden im Maschinengestell gelagert. Durch die Abstützungen zwischen Spannelement und Tragbaum ist die Deformation des Spannelementes unter der Streckenlast der darüber gespannten Kettfäden geringer als bei einem Spannelement, das nur an seinen Enden gehalten wird.

Die Einrichtung nach der erwähnten französischen Schrift mag bei relativ geringen Kettspannungen und bei nicht zu hohen Anforderungen an eine konstante Kettspannung während des Abarbeitens des Kettbaums genügen.

In der schweizerischen Patentschrift Nr. 615 709 wird eine Einrichtung zum Spannen einer Webkette dargestellt, die zusätzlich zum Spannelement 4 für die Kettfäden auch einen Umlenkbaum 3 aufweist. Durch das zweimalige Umlenken der vom Kettbaum ablaufenden Kettfäden über den Umlenkbaum und das Spannelement in Richtung auf den Kettfadenwächter 5 der erwähnten schweizerischen Schrift sind die Umlenkwinkel am einzelnen Umlenkelement kleiner als bei der Anordnung nur eines einzigen Umlenkelementes für die Kettfäden zwischen Kettbaum und Kettfadenwächter. Mit geringeren Umlenkwinkeln werden auch die resultierenden Kräfte auf das Umlenkelement kleiner, so dass bei gegebener maximaler Kettfadenspannung Umlenkbaum und Spannelement geringere Wiederstandsmomente gegen Durchbiegung aufweisen dürften als bei Vorhandensein nur eines Spannelementes für die Umlenkung der Kettfäden. Es hat sich aber als notwendig erwiesen, auch bei Schmalen Webmaschinen grosse Querschnittsdimensionen für Spannelement und Umlenkbaum zu wählen, damit die Durchbiegungen dieser Elemente klein bleiben und die Spannungsunterschiede in den Kettfäden über der Webbreite aufgrund der Durchbiegungen sich nicht nachteilig auswirken können. Die bekannte Einrichtung zum Spannen der Webkette mit nur an den Enden gelagertem Spannelement und Umlenkbaum hat sich aber beim Einsatz an Webmaschinen mit höheren Drehzahlen als nachteilig erwiesen, da die Eigendynamik des relativ schweren Spannelementes bei seinen Schwingbewegungen während des Webbetriebes hohe Fadenspannungsspitzen nach sich ziehen kann. Zudem ist die bekannte Einrichtung für das an der Webmaschine arbeitende Betriebspersonal hinderlich, da es aufgrund seiner grossen Ausdehnungen den Zugang zur Webmaschine von der Kettseite her erschwert.

Es ist Aufgabe der vorliegenden Erfindung, eine Einrichtung zum Spannen einer Webkette an einer Webmaschine zu schaffen, welche die Forderungen nach Weben bei hohen Kettspannungen, nach konstanter Kettfadenspannung während des Abwebens des Kettbaums, nach möglichst geringer Trägheit des Spannelementes bei seinen Schwingbewegungen und nach geringen Abmessungen zur Erleichterung der Zugänglichkeit der Webmaschine von der Kettseite her gleichzeitig erfüllt.

Diese Aufgabe wird erfindungsgemäss dadurch gelöst, dass der Tragbaum gemeinsam mit einem Umlenkbaum für die Kettfäden zwischen Kettbaum und Spannelement in mehreren gemeinsamen innerhalb der Webbreite angeordneten Lagerschilden abgestützt ist. Hierdurch wird es möglich, nicht nur ein Spannelement, sondern auch einen Tragbaum und einen Umlenkbaum mit verhältnismässig geringem Querschnittsdimensionen und demzufolge geringen Massen selbst bei relativ grosser Webbreite zu verwenden. Sogar bei geringen Querschnittsdimensionen lassen sich die Durchbiegungen an Umlenkbaum und Spannelement unter dem Zug der Kettfäden während des Betriebes vernachlässigbar klein halten, so dass keine Gewebefehler aufgrund der Durchbiegungen entstehen können. Infolge der geringen Masse der Einheit Spannelement und Tragbaum vermag sie bei hoher Drehzahl der Webmaschine exakter den Längendifferenzen der Webkette aufgrund der Schaftbewegungen und des Blattanschlages zu folgen, so dass die Spannungsschwankungen in den Kettfäden innerhalb des Webzyklus geringer sind als bei bekannten Einrichtungen zum Spannen einer Webkette.

Die Abnahme des Kettbaumdurchmessers mit fortschreitendem Abweben des Kettbaumes kann sich wie in der bekannten französischen Patentschrift nicht nachteilig auswirken, da die Lage der Kettfäden relativ zum Spannelement sich während des Abwebens des Kettbaumes nicht verändert und somit auch die resultierende Kraft von den Kettfäden am Spannelement konstant bleibt.

Ferner wird die Webmaschine von der Kettseite her leichter bedienbar, weil die Querschnittsabmessungen von Umlenkbaum und Tragbaum infolge der mehrfachen Abstützung in Lagerschilden klein gewählt werden können. Die Achsen von Umlenkbaum und Tragbaum können deshalb verhältnismässig nahe zueinander angeordnet werden, wodurch die ganze Einrichtung zum Spannen der Webkette wenig Bauraum beansprucht. Eine Bedienungsperson an der Webmaschine kann so leichter über die Einrichtung hinweg in die Kettfäden greifen und z. B. Kettfadenbrüche beheben.

Die Erfindung wird in folgenden anhand von Ausführungsbeispielen gemäss den Figuren 1-15 beschrieben.
Figur 1 ist ein Schnitt durch eine Webmaschine, an der die erfindungsgemässe Einrichtung verwirklicht ist,
Figur 2 ist eine Draufsicht auf das kettseitige Ende der Maschine,
Figur 3 ist ein der Fig. 1 entsprechender Teilschnitt durch die Einrichtung, in grösserem Massstab,
Figur 4 ist eine zugehörige Draufsicht,
Figur 5 ist ein Schnitt durch ein Detail entsprechend Fig. 2, in grösserem Massstab,
Figur 6 ist ein Schnitt nach Linie VINI in Fig. 5,
Figur 7 erläutert ein Detail aus Fig. 5,
Figur 8 ist ein Schnitt durch ein weiteres Detail nach Fig. 2, in grösserem Massstab,
Figur 9 ist eine zugehörige Draufsicht,

Figuren 10 und 11 veranschaulichen zwei weitere Positionen entsprechend Fig. 8

Figuren 12 bis 15 sind der Fig. 3 entsprechende Schnitte durch weitere Ausführungsformen.

Die Webmaschine enthält zwei Seitenwangen 1, 2, die durch einen Hauptträger 3 und einen Zusatzträger 4 miteinander verbunden sind. Die die Webkette bildenden Kettfäden 5 laufen von dem zweiteiligen Kettbaum 6, 7 über einen Umlenkbaum 8, einen Spannbaum 9 durch einen Kettfadenwächter 11 in die Schäfte 12. Durch sie wird das Webfach 13 gebildet, in welches bei 14 jeweils ein Schussfaden eingetragen wird. Bei 15 ist der Blattanschlag. Das Gewebe 16 läuft über den Breithalter 17, die Warenabzugsrolle 18, die Umlenkrolle 19 auf den Warenbaum 21.

Auf dem Hauptträger 3 und dem Zusatzträger 4 sind Supporte 22 bei 23 aufgeschraubt. Auf sie sind bei 24 Arme 25 aufgeschraubt, an denen mehrere, über die Webbreite B verteilt angeordnete, geschlossene Stützlager 26 angebracht sind. Die Stützlager 26 sind durch eine T-förmige Führung 27 in den Armen 25 gehalten und darin durch eine Verstellschraube 28 höheneinstellbar angeordnet. Durch eine Fixierschraube 29 lassen sich die Teile sichern.

In den Stützlagern 26 ist eine den Tragbaum bildende, eine Achse 81 aufweisende Hohlwelle 31 am Umfang 84 unter Zwischenlage einer Lagerschale 80 gelagert bzw. abgestützt, auf der mittels Verbindungsstücken 32 mehrere, über die Webbreite B verteilt angeordnete Lagerschalen 33 befestigt sind. In ihnen ist der Spannbaum 9 am Umfang 85 um seine Achse 61 drehbar und entsprechend Pfeil 82 um Achse 81 schwenkbar gelagert bzw. abgestützt.

An dem in Fig. 2 linken Ende des Tragbaumes 31 ist eine als Ganzes mit 35 bezeichnete Spannvorrichtung angeordnet. Sie enthält ein mit dem Maschinengestell verbundenes Formstück 36, in dem eine Schnecke 37 gelagert ist. Diese steht in Eingriff mit einem in dem Formstück 36 drehbar gelagerten Schneckenrad 38. Diese enthält einen aus Fig. 7 ersichtlichen Schlitz 39, in welchem ein rechteckige Gestaltung aufweisender Ansatz 41 einer Muffe 42 geführt ist. Muffe 42 besitzt eine Vierkantbohrung 43 mit einem konischen Ende 44. Muffe 42 ist auf das eine Ende eines z. B. aus drei Teilen 45, 46, 47 bestehenden Torsionsfederstabes aufgesteckt. Dieser ist in der Hohlwelle 31 (Tragbaum) untergebracht und unter der Wirkung einer Druckfeder 51 in Fig. 5 abwärts gedrückt. Die Teile 45, 46, 47 sind durch Kupplungsmuffen 52 drehfest miteinander verbunden. Die Muffen 52 enthalten je einen Stift 53, durch den sie gegen axiale Verschiebung gesichert sind. In gewissen Abständen tragen die Torsionsstabteile 45-47 z. B. aus Kunststoff bestehende Zentrierringe 56. An dem in Fig. 5 unteren Ende ist der Torsionsstab 45-47 in einer entsprechenden Muffe 57 gelagert, die mit einer Schraube 58 im Tragbaum 31 befestigt ist.

Mittels des Schneckentriebes 37, 38 lässt sich der Torsionsstab an dem in Fig. 5 oberen Ende vorspannen. Dabei wird der rechteckige Kopf 41 durch das Schneckenrad 38 in Fig. 7 verdreht, so dass über die Muffe 42 das Ende des obersten Torsionstabteiles 45 mitgenommen und dadurch der ganze Torsionsstab 45-47 verdrillt und dadurch unter Spannung gesetzt wird.

Auf diese Weise entsteht in dem Tragbaum 31 das Bestreben, sich in Fig. 3 entgegen dem Uhrzeigersinn zu verdrehen. Auf diese Weise wird der Spannbaum 9 gegen die Kettfäden 5 gedrückt, so dass diese unter Spannung gehalten werden.

Wenn während des Betriebes der WickeldUrchmesser des Kettbaumes 6, 7 allmählich abnimmt, wird die Achse 61 des Spannbaumes 9 allmählich unter im wesentlichen konstanter Kettspannung in die Position 61a gerückt.

Eine als Ganzes in Fig. 2 mit 62 bezeichnete Kettablass-Steuervorrichtung enthält eine auf dem Tragbaum 31 mittels einer durch eine Stellschraube 78 befestigten Muffe 74 und mittels Schrauben 88 angebrachte Steuerfahne 63, die in den Weg einer Lichtschranke 64 hereinbewegt werden kann. Bei der in Fig. 8 dargestellten Position der Teile befindet sich die Fahne 63 noch ausserhalb des Lichtstrahles der Lichtschranke 64. Rückt die Achse des Spannbaumes 9 in die Position 61a, so wird die Fahne 63 in die Position 63a nach Fig. 10 verschwenkt, in der der Lichtstrahl der Lichtschranke 64 etwa zur Hälfte abgedeckt ist. Die Anordnung ist so getroffen, dass nunmehr der Kettbaum 6, 7 allmählich rascher gedreht wird. Dies geschieht durch einen elektrischen Antriebsmotor 66 (Fig. 1), von dem aus der Kettbaum 6, 7 über eine Schnecke 67, ein Schneckenrad 68, ein Zahnrad 69 und ein auf der Kettbaumachse befestigtes Zahnrad 71 angetrieben wird. Wenn die Achse 61 schliesslich in die Position 61 b (Fig. 8) und die Fahne 63 in die in Fig. 11 dargestellte Position 63b rücken, ist der Lichtstrahl der Lichtschranke 64 vollständig abgedeckt. Der Motor 66 läuft nunmehr auf höchster Drehzahl.

Die Muffe 74 hat einen Finger 71, der auf eine Rolle 72 aufzulaufen vermag, wenn die Verschwenkung der Achse 61 infolge einer Betriebsstörung die Position 61b überschreitet.

Die Maschine wird alsdann über einen Schalter 73 stillgesetzt.

Auf einem Stützlager 26 des Tragbaumes 31 ist ein ortsfester Anschlag 73 befestigt, auf welchen ein Ansatz 74 einer Lagerschale 33 des Spannbaumes 9 aufzulaufen vermag. Hierdurch lässt sich die Endposition 61c der Spannbaumachse definieren.

Wie aus Fig. 3 ersichtlich, ist der Spannbaum 9 in den Lagerschalen 33 drehbar gelagert, während der Umlenkbaum 8 durch eine Schraube 75 gegen Drehung gesichert ist. Die Kettfäden 5 rutschen also über den Umlenkbaum 8 hinweg, während der Spannbaum 9 von den Kettfäden in Drehung um seine eigene Achse 61 versetzt werden kann.

Bei einem gegenüber Fig. 2, 3 abgewandelten Ausführungsbeispiel ist statt der über die ganze Webbreite B verteilt angeordneten Stützlager 33 eine sich über die ganze Breite B erstreckende, durchgehende Lagermulde benutzt, die den gleichen Querschnitt aufweisen kann, wie die Teile 33 gemäss Fig. 3.

Bei der Bauart nach Fig. 12 erstreckt sich das Verbindungstück 32 mit einem zylindrischen Ende 77 bis in den Spannbaum 9 hinein. Bei diesem Beispiel kann das Verbindungsstück 32 selbst auf den Anschlag 73 aufschlagen. Bei dieser Bauart kann der Spannbaum während der Weiterbewegung der Kettfäden 5 diesen nicht folgen, weil er gegen Drehung gesichert ist.

Bei der Bauart nach Fig. 13 ist der Tragbaum 31 in offenen Stützlagern 26a unter Zwischenlage offener Lagerschalen 80a gelagert. Ferner sind die Teile 31, 32, 9 miteinander verschweisst.

Bei der Ausführungsform nach Fig. 14 ist eine mit gekrümmtem Ende 91 versehene, sich über die ganze Webbreite B erstreckende Spannplatte 92 mittels Schrauben 93 auf dem Tragbaum 31 aufgeschraubt. Platte 92 bildet mit ihrem gekrümmten Ende 91 das Spannelement.

Das Spannelement für die Kettfäden 5 kann auch einen noch anderen Querschnitt aufweisen, es kann beispielsweise schirmartigen Querschnitt haben. Der Spannbaum 9 (Fig. 8) kann auch aus einem Stück mit den Teilen 32, 31 bestehen.

Bei dem Ausführungsbeispiel nach Fig. 15 besitzt der Tragbaum 31 einen sich über die ganze Webbreite B erstreckenden, kantenförmigen Ansatz 32a, auf dem eine sich ebenfalls über die ganze Breite B erstreckende, U-förmige Leiste 9a z. B. aus Kunststoff aufgesteckt ist. Die Leiste 9a bildet das Spannelement für die Kettfäden 5.

Es ist auch eine Ausführungsform möglich, bei der der Tragbaum 31 in einer sich über die ganze Webbreite B erstreckenden, durchgehenden Lagermulde gelagert ist.

Bei allen Ausführungsbeispielen sind das Spannelement 9,92 und/oder der Tragbaum 31 durch ein durchgehendes Stützlager oder durch eine Anzahl einzelner, auf die Webbreite B verteilter Stützlager gelagert bzw. abgestützt. In der Regel wird bei kreisförmigem Querschnitt von Spannelement und Tragbaum eine auf dem Umfang angreifende Lagerung für diese Teile vorgesehen sein. Auch der Tragbaum kann jedoch gegebenenfalls anderen als kreisförmigen Querschnitt haben, z. B. halbkreisförmigen Querschnitt.

## Patentansprüche

1. Einrichtung zum Spannen einer Webkette (5) an einer Webmaschine, enthaltend ein unter Federwirkung stehendes stangenartiges Spannelement (9, 92, 9a) und einen Tragbaum (31), auf dem das Spannelement mehrfach abgestützt ist und um dessen Achse (81) das Spannelement schwenkbar angeordnet ist, dadurch gekennzeichnet, dass der Tragbaum (31) zusammen mit einem Umlenkbaum (8) für die Kettfäden zwischen Kettbaum (6, 7) und Spannelement (9, 92, 9a) in mehreren gemeinsamen innerhalb der Webbreite (B) angeordneten Lagerschilden (26) abgestützt ist.

2. Einrichtung nach Anspruch 1, dadurch gekennzeichnet, dass das Spannelement (9) in mindestens einem sich in Richtung der Tragbaumachse (81) erstreckenden muldenförmigen Stützlager (33) gegenüber dem Tragbaum abgestützt ist.

3. Einrichtung nach Anspruch 1, dadurch gekennzeichnet, dass das Spannelement (9) gegenüber dem Tragbaum (31) um seine Achse drehbar gelagert ist.

4. Einrichtung nach Anspruch 1, dadurch gekennzeichnet, dass der Tragbaum (31) aus einer drehbar angeordneten Hohlwelle besteht, in der ein in mehrere Teilstücke (45, 46, 47) gegliederter Torsionsfederstab zur Vorspannung der Webkette (5) angeordnet ist, wobei die Teilstücke durch mindestens eine Kupplung (52) miteinander drehfest verbunden sind.

5. Einrichtung nach Anspruch 1, dadurch gekennzeichnet, dass Spannelement (9) und Tragbaum (31) sowie wenigstens ein sie miteinander verbindender Steg (92, 32) aus einem Stück bestehen.

6. Einrichtung nach Anspruch 1, dadurch gekennzeichnet, dass der Tragbaum (31) einen sich über die Webbreite (B) erstreckenden Ansatz (32a) besitzt, auf dem eine sich ebenfalls über die Webbreite erstreckende das Spannelement bildende Leiste (9a) angebracht ist.

7. Einrichtung nach Anspruch 1, dadurch gekennzeichnet, dass die Lagerschilde (26) höhenverstellbar mit Armen (25) verbunden sind, die ihrerseits am Maschinengestell (2) befestigt sind.

8. Einrichtung nach Anspruch 1, dadurch gekennzeichnet, dass die Verbindungsebenen zwischen den Achsen des Umlenkbaums (8) und des Tragbaums (31) einerseits sowie des Tragbaums (31) und des Spannelements (9, 92, 9a) andererseits einen mindestens rechten Winkel einschliessen, wobei die Kettfäden (5) ausserhalb dieser Verbindungsebenen über Umlenkbaum (8) und Spannelement (9) geführt sind.

## Claims

1. A device for tensioning a warp (5) in a weaving machine, the device comprising a spring- biased rod-like tensioner element (9, 92, 9a) and a carrier beam (31) on which the tensioner element is borne at more than one place and around whose axis (81) the tensioner element can pivot, characterised in that the carrier beam (31), together with a warp-deflecting beam (8) disposed between the warp beam (6, 7) and the tensioner element (9, 92, 9a), is borne in a number of common bearing mountings (26) disposed within cloth width (B).

2. A device according to Claim 1, characterised in that the tensioner element (9) bears on the carrier beam (31) by way of at least one trough- shaped bearing (33) which extends in the direction of the carrier-beam axis (81).

3. A device according to Claim 1, characterised in that the tensioner element (9) is mounted for rotation relatively to the carrier beam (31) around the axis thereof.

4. A device according to Claim 1, characterised in that the carrier beam (31) is a rotatable hollow shaft receiving a torsion spring bar which comprises a number of component parts (45-47) and which is adapted to bias the warp (5), the component parts (45-47) being so interconnected by at least one coupling (52) as to corotate with one another.

5. A device according to Claim 1, characterised in that the tensioner element (9), carrier beam (31) and at least one web (92, 32) interconnecting them are a unitary member.

6. A device according to Claim 1, characterised in that the carrier beam (31) has a projection (32a) which extends over cloth width (B) and on which a strip (9a) is disposed, the same also extending over cloth width and being operative as tensioner element.

7. A device according to Claim 1, characterised in that the bearing mountings (26) are so connected to arms (25) as to be vertically adjustable, the arms (25) being secured to the machine frame (2).

8. A device according to Claim 1, characterised in that the connecting planes between, on the one hand, the axes of the deflecting beam (8) and carrier beam (31) and, on the other hand, of the carrier beam (31) and tensioner element (9, 92, 9a) include an angle which is at least a right angle, the warp yarns (5) being guided outside these connecting planes by way of the deflecting beam (8) and tensioner element (9).

## Revendications

1. Dispositif pour tendre une chaîne de tissage (5) sur un métier à tisser, comprenant un élément de serrage (9, 92, 9a) en forme de tige soumis à une action de ressort, ainsi qu'un arbre de support (31) sur lequel l'élément de serrage prend appui en plusieurs endroits et autour de l'axe (81) duquel cet élément de serrage est monté pivotant, caractérisé par le fait que l'arbre de support (31) est en appui conjointement à un arbre (8) de déviation des fils de chaîne, entre l'ensouple (6, 7) et l'élément de serrage (9, 92, 9a), dans plusieurs flasques communs de support (26) situés à l'intérieur de la largeur de tissage (B).

2. Dispositif selon la revendication 1, caractérisé par le fait que l'élément de serrage (9) est en appui, par rapport à l'arbre de support, dans au moins un palier de soutien (33) en forme de cuvette s'étendant dans la direction de l'axe (81) dudit arbre de support.

3. Dispositif selon la revendication 1, caractérisé par le fait que l'élément de serrage (9) est monté rotatif autour de son axe par rapport à l'arbre de support (31).

4. Dispositif selon la revendication 1, caractérisé par le fait que l'arbre de support (31) consiste en un arbre creux monté à rotation, dans lequel se trouve une barre de torsion élastique scindée en plusieurs tronçons (45, 46, 47), de manière à imposer une précharge à la chaîne de tissage (5), lesdits tronçons étant solidarisés en rotation par au moins un accouplement (52).

5. Dispositif selon la revendication 1, caractérisé par le fait que l'élément de serrage (9) et l'arbre de support (31), ainsi qu'au moins une membrure (92, 32) qui les solidarise, forment une seule pièce.

6. Dispositif selon la revendication 1, caractérisé par le fait que l'arbre de support (31) possède un appendice (32a) s'étendant sur la largeur de .tissage (B), sur lequel est installée une barrette (9a) qui forme l'élément de serrage et s'étend également sur la largeur de tissage.

7. Dispositif selon la revendication 1, caractérisé par le fait que les flasques de support (26) sont reliés, avec faculté de réglage en hauteur, à des bras (25) qui sont à leur tour fixés au bâti (2) de la machine.

8. Dispositif selon la revendication 1, caractérisé par le fait que les plans de liaison entre, d'une part, les axes de l'arbre de déviation (8) et de l'arbre de support (31) et, d'autre part, ceux de l'arbre de support (31) et de l'élément de serrage (9, 92, 9a) forment un angle qui est au moins un angle droit, les fils de chaîne (5) étant guidés à l'extérieur de ces plans de liaison par l'intermédiaire de l'arbre de déviation (8) et de l'élément de serrage (9).
